# DEMANDE DE BREVET EUROPEEN

(11) **EP 0 043 322 A2**
(43) Date de publication de la demande: **06.01.1982**
(21) Numéro de dépôt: 81401030.2
(22) Date de dépôt: 26.06.1981
(51) Int. Cl.: F27D 11/10

(54) **Installation de four électrique à arcs**

(30) Priorité: 27.06.1980 FR 8014488
(71) Demandeur: CLESID S.A., F-42403 Saint-Chamond (FR)
(72) Inventeur: Michelet, Jacques, F-57000 Metz (FR)
(74) Mandataire: Dupuy, Louis

(57) **Abrégé**

Installation de four électrique à arcs dont le four est monté basculant sur un socle-support.

L'installation selon l'invention se caractérise en ce que le fond (13) du four (1) présente une géométrie à profil circulaire dans le plan de basculement n, en ce que le socle-support (6) est conformé, à sa partie supérieure, en berceau (14) dont la concavité épouse la géométrie du fond (13) et en ce que le berceau (14) est équipé d'un jeu de rouleaux de guidage (15) sur lesquels repose le four. De préférence, le profil circulaire du fond (13) est déterminé de façon que l'axe de basculement (17) du four passe par le centre de géométrie (18) des points d'attache (16) des câbles électriques (5) sur les potences d'électrodes (3).

L'invention assure, par une nouvelle cinématique de basculement selon un simple mouvement de rotation du four autour de l'axe de basculement (17), une réduction du débattement latéral des points d'attache (16) et permet ainsi une diminution de la longuer des câbles électiques (5), donc, entre autres, une réduction de l'impédance de l'installation électrique.

## Description

La présente invention se rapporte aux installations de four électrique à arcs.

On sait qu'en règle générale les fours de ce type basculent, au moment de la coulée, selon un mouvement de translation-rotation, le fond du four roulant sur un socle-support à surface plane, lisse ou crénelée, en décrivant une cyclotde.

Cette façon de faire conduit' fatalement à un grand débattement latéral des points d'attache des câbles souples d'amenée du courant électrique sur les potences d'électrodes. Il faut par conséquent prévoir, dans ces câbles reliant le transformateur aux potences, des boucles de réserve qui, le plus souvent, ne sont pas justifiées par ailleurs et qui peuvent être réduites et même évitées grâce à la nouvelle cinématique de basculement qui est le but de la présente invention.

A cet effet, l'invention a pour objet une installation de four électrique à arcs dont le four est monté basculant sur un socle-support, caractérisée en ce que le fond du four présente une géométrie à profil circulaire dans le plan du basculement, en ce que le socle-support est conformé en berceau dont la concavité épouse la forme de four et en ce que le berceau est équipé d'un jeu de rouleaux de guidage sur lesquels repose le four.

Selon une caractéristique de l'invention, le profil circulaire du fond du four est déterminé de façon que son axe de symétrie passe au niveau du centre géométrique des attaches des câbles sur les potences, lorsque les électrodes sont en position haute.

Un tel ensemble est schématiqtiement illustré sur la figure unique annexée qui est une vue en perspective partiellement arrachée. Sur cette figure, on a représenté en 1 un four électrique à ares, dans lequel plongent trois électrodes en graphite 2 supportées par des potences 3, reliées chacune à un transformateur 4 par des câbles souples 5 d'amenée du courant électrique. On a également représenté en 6 un socle massif sur lequel repose l'ensemble mobile en rotation constitué par le four, les électrodes et les potences, et sur lequel est monté un plancher de travail 7.

Comme on le voit, le four 1 est principalement constitué par un convertisseur escamotable 8 traversé en son milieu par les électrodes 2 et recouvrant une cuve (ou laboratoire) 9 munie latéralement de son bec de coulée 10 et, à l'opposé, d'une porte de décrassage 11.

La cuve contient un bain d'acier en fusion 12 en cours d'élaboration et son fond 13, de géométrie cylindrique, s'emboite sur la partie supérieure du socle 6 conformée en berceau 14 de même géométrie que le fond 13. Ce dernier repose sur le berceau 14 par l'intermédiaire de rouleaux de guidage parallèles 15, orientés perpendiculairement au plan de basculement π matérialisé sur la figure.

De cette façon, lorsque, au moment de la coulée, le four est mis en basculement, dans la direction indiquée par la double flèche, par tout moyen approprié, tel que des vérins pousseurs ou un entrainement moteur des rouleaux de guidage 15, le four décrit uniquement un mouvement de rotation autour d'un axe imaginaire fixe, perpendiculaire au plan de basculement TT et qui se confond, bien entendu, avec l'axe de symétrie du fond 13, dans le plan de basculement.

Ainsi, la composante de translation du mouvement basculant habituel est supprimée. De ce fait, comme on le comprend, on réduit l'amplitude du débattement latéral des points d'attaches des câbles 5 sur les potences 3, attaches désignées en 16, et, avec elle, la surlongueur de réserve desdits câbles.

Selon une réalisation avantageuse, la courbure du fond 13 est déterminée de façon que l'axe fixe de rotation du four 1 passe au niveau du, et de préférence, par le centre géométrique des attaches 16 lorsque les électrodes 3 sont en position haute. Ceci permet de minimiser la longueur des câbles 5 qui peut alors être limitée à celle juste suffisante pour permettre les mouvements verticaux des potences lors de lapescente ou la remontée des électrodes.

La figure illustre bien cette réalisation où l'on a matérialisé en 17 l'axe de rotation du four, lequel, comme on le voit, passe par le centre géométrique (référencé 18) des points d'attaches 16 lorsque les électrodes 2 sont en position haute, c'est à dire émergées du bain 12, habituellement d'une hauteur h valant de 70 à 80 cm environ.

On observe, sur la figure, que le centre géométrique 18 se confond.-avec le point d'attache du câble sur la potence médiane.

Bien entendu, il s'agit là d'une disposition particulière, dans laquelle les mâts des potences sont alignés dans un plan, lui-même perpendiculaire au plan de basculement du four et qui ne correspond nullement à une limitation de l'invention.

De même, celle-ci ne saurait se limiter à l'exemple décrit, mais peut présenter de nombreuses variantes de réalisation, notamment en ce qui concerne la forme géométrique du fond de four 13 ou la structure et l'organisation des rouleaux de guidage 15.

Ainsi, chaque rouleau 15 peut s'étendre sur toute la profondeur du berceau (direction perpendiculaire au plan de la figure), ce.qui est/de l'exemple décrit, ou être remplacé par plusieurs rouleaux indépendants de longueur réduite placés coaxialement à la suite les uns des autres. Une telle variante est avantageusement mise en oeuvre lorsque le fond de cuve 13 présente une géométrie autre que cylindrique, par exemple sphérique. Toutefois, si la.courbure circulaire du fond dans le sens de la profondeur reste dans des limites acceptables, on peut parfaitement conserver des rouleaux de grande longueur, tels que 15, mais en adaptant en conséquence la forme géométrique de leur enveloppe.

## Revendications

1.- Installation de four électrique à arcs dont le four est monté basculant sur un socle-support, caractérisé en ce que le fond du four présente une géométrie à profil circulaire dans le plan de basculement, en ce que le socle-support est conformé en berceau dont la concavité épouse la géométrie du fond de four et en ce que ledit berceau est équipé d'un jeu de rouleaux de guidage sur lesquels repose le four.

2.- Installation selon la revendication 1, caractérisé en ce que le profil circulaire du fond de four dans le plan de basculement est déterminé de façon que son axe de symétrie passe au niveau du lieu géométrique des attaches des câbles souples d'amenée du courant électrique sur les potences d'électrodes, lorsque les électrodes sont en position haute.
